# EUROPÄISCHE PATENTSCHRIFT

(11) **EP 0 376 990 B1**
(45) Veröffentlichungstag und Bekanntmachung des Hinweises auf die Patenterteilung: **30.09.1992**
(21) Anmeldenummer: 89903674.3
(22) Anmeldetag: 04.04.1989
(51) Int. Cl.: F02M 69/06

(54) **GEMISCH-VERBESSERUNGS-VORRICHTUNG FÜR BRENNKRAFTMASCHINEN**
DEVICE FOR IMPROVING THE MIXTURE IN INTERNAL COMBUSTION ENGINES
DISPOSITIF D'AMELIORATION DU MELANGE POUR MOTEURS A COMBUSTION INTERNE

(30) Priorität: 02.06.1988 CH 2118/88
(43) Veröffentlichungstag der Anmeldung: 11.07.1990
(73) Patentinhaber: NOVA-WERKE AG, CH-8307 Effretikon (CH)
(72) Erfinder: BLESS, Kurt, D-8330 Pfäffikon (CH); BUCHER, Roland, D-8600 Dübendorf (CH)
(74) Vertreter: Bruderer, Werner
(86) Internationale Anmeldenummer: CH8900068
(87) Internationale Veröffentlichungsnummer: WO8912163

(56) Entgegenhaltungen:
- EP-A- 0 209 073
- WO-A-83/04282
- FR-A- 57 496
- US-A- 2 791 409

## Beschreibung

Die Erfindung betrifft eine Gemisch-Verbesserungs-Vorrichtung für Brennkraftmaschinen mit Zentraleinspritzung, wobei im Ansaugrohr ein vom Ansaugluftstrom in Rotation versetztes Flügelrad angeordnet ist, dieses Flügelrad einen Rotor mit einer Einspritzvorrichtung für den Kraftstoff antreibt und mit diesem verbunden ist, der Rotor einen Hohlraum mit einer Mantelfläche aufweist welche in Richtung der Strömung des Ansaugluftstromes divergiert, dieser Hohlraum entgegen der Strömungsrichtung des Ansaugluftstromes einen Abschluss aufweist, am erweiterten Ende der divergierenden Mantelfläche eine Sprühkante angeordnet und an demjenigen Ende des Rotors mit dem Hohlraumabschluss eine Kraftstoffzuleitung in den Rotor eingeführt ist.

Bei der Gemisch-Aufbereitung und der Kraftstoffzumessung für Brennkraftmaschinen werden sowohl an Vergaser als auch an Einspritzanlagen im Hinblick auf den Schadstoffgehalt der Abgase sehr hohe Anforderungen gestellt. Bekanntlich sind hohe Schadstoffanteile in den Abgasen vor allem auf eine ungenügende Gemischqualität, d.h. Vermischung von Kraftstoff und Verbrennungsluft zurückzuführen. Zur Erreichung einer guten Gemischqualität sind eine optimale Vermischung von Kraftstoff und Ansaugluft, eine homogene Verteilung des Kraftstoffes im Luftstrom und eine homogene Tröpfchengrösse besonders wichtig. Insbesondere bei Magermotorkonzepten, wo mit hohem Luftüberschuss gearbeitet wird, erlangen diese Faktoren noch grössere Wichtigkeit.

Bekannte Mittel zur Erlangung einer guten Gemischqualität sind Zentraleinspritzanlagen, wie sie im Kraftfahrttechnischen Taschenbuch, 19. Auflage, VDI-Verlag GmbH, Düsseldorf, auf den Seiten 374 und 375 beschrieben sind. Bei diesen Einrichtungen ist zwischen Luftfilter und Gemischbildner ein Luftmengenmesser eingebaut. Bei diesem Luftmengenmesser kann es sich um eine Einrichtung mit einer Stauklappe, einem Hitzdraht oder einer Ultraschallmessstrecke handeln. Nach dem Durchströmen des Luftmengenmessers wird die Ansaugluft zur Gemischbildungsstelle geführt. Hier ist im Ansaugrohr ein Einspritzventil angeordnet, welchem der Kraftstoff unter Druck zugeführt werden. Das Einspritzventil ist mit einer Düse ausgestattet, und der Kraftstoff wird über diese in den Ansaugluftstrom gespritzt. In Strömungsrichtung des Ansaugluftstromes befindet sich unterhalb des Einspritzventils eine bekannte Drosselklappe zur Regelung des Luft- bzw. Gemischstromes. Die Zuführung des Kraftstoffes zum Einspritzventil erfolgt durch eine Kraftstoffpumpe, wobei die Fördemenge dieser Pumpe durch eine Steuerung bestimmt wird. Als Sensor für die Steuerung dient der Luftmengenmesser.

Zur Verbesserung der Gemischqualität werden zusätzlich zu den Einspritzventilen teilweise noch Drallschaufeln, Ultraschallschwinger, pulsierende Systeme und andere Vorrichtungen angewendet. Einspritzdüsen für pulsierende oder luftummantelte Systeme sind technisch aufwendig in der Konstruktion und Herstellung und entsprechend teuer. Die heute bekannten Einspritzventile und -düsen sind nicht in der Lage, eine optimale Durchmischung des Kraftstoffes mit dem Luftstrom zu gewährleisten. Zudem ist die Tröpfchengrösse des eingespritzten Kraftstoffes über ein weites Spektrum verteilt, was zusätzlich zur schlechten Gemischbildung die Gefahr des Kraftstoffniederschlages an den Bauteilen des Gemischbilders fördert. Daraus resultieren die bekannten Schwierigkeiten, wie Erhöhung des Kraftstoffverbrauches und der Schadstoffe in den Abgasen.

Aus der US-PS Nr. 4 044 081 ist eine Gemisch-Verbesserungs-Vorrichtung bekannt, bei welcher ein Einspritzventil mit einem Rotorzerstäuber kombiniert wird. Bei dieser Einrichtung ist im Ansaugrohr, und zwar in Strömungsrichtung des Ansaugluftstromes vor der Drosselklappe ein Flügelrad angeordnet, welches mit einem Rotor verbunden ist und diesen antreibt. Der durch das Ansaugrohr strömende Luftstrom setzt das Flügelrad und damit den Rotor in Rotation. In den Rotor ist eine Luftleitung für Heissluft sowie eine Druckleitung für Kraftstoff eingeführt. Im Bereich, wo die beiden Leitungen in den Rotor münden, sind im Innern des Rotors eine oder mehrere Wirbelkammern angeordnet, in welchen eine intensive Durchmischung der Heissluft mit dem eingespritzten Brennstoff erfolgen soll. In den peripheren Bereichen der Wirbelkammer sind Düsenbohrungen angeordnet, welche einen Abfluss des Kraftstoffluftgemisches in Richtung des Ansaugluftstromes ermöglichen. Das Abströmen des Kraftstoffluftgemisches durch die Düsenbohrungen wird durch die Zentrifugalwirkung des rotierenden Rotors gefördert, wobei im Ansaugrohr noch zusätzliche Schikanen angeordnet sind, um eine Verbesserung der Durchmischung von Kraftstoff und Luft zu erreichen. Die Anordnung der zusätzlichen Gemisch-Verbesserungs-Vorrichtungen im Ansaugrohr macht deutlich, dass auch bei dieser Einrichtung die gleichen Schwierigkeiten auftreten, wie bei den bekannten Einspritzventilen ohne zusätzlichen rotierenden Gemisch-Verbesserer. Die Gemischbildung im Wirbelraum und auch die Abströmung über die Düsenkanäle ist nur schwer kontrollierbar und eine optimale Gemischbildung kaum erreichbar. Die konstruktive Ausgestaltung der Einrichtung ist aufwendig und behindert den Luftstrom im Ansaugrohr.

Aus der deutschen Offenlegungsschrift Nr. 2 133 134 ist ein weiterer Vergaser für Brennkraftmaschinen mit einem rotierenden Zerstäuber bekannt. Ein Zerstäubertopf wird von aussen mechanisch in Rotation versetzt. Im Zentrum des Zerstäubertopfes befindet sich eine Zuflussöffnung für Kraftstoff und ein Einsatzkörper mit einer Reguliernadel. Zwischen der Innenwand des Zerstäubertopfes und dem Einsatzkörper ist ein ringförmiger Saugkanal gebildet, aus welchem der kraftstoff in den Luftstrom gesaugt wird. Die Zumessung des Kraftstoffes ist hierbei schwierig und sehr ungenau. Der zusätzliche mechanische Drehantrieb ist aufwendig und störungsanfällig. Diese Einrichtung ist für einen Saugvergaser bestimmt und für Gemisch-Vorrichtungen mit Einspritzpumpe und Einspritzdüse nicht geeignet. Die Gemischqualität ist insbesondere für den Betrieb von Magermotoren ungenügend.

Eine gattungsgemäße Gemischbildungseinrichtung ist aus EP-A-0209073 bekannt. Bei dieser Einrichtung ist im Ansaugrohr ein Rotor angeordnet, welcher von einem Flügelrad und dieses seinerseits vom Ansaugluftstrom angetrieben wird. Im Innern des Rotors ist eine Zentrifugalpumpe zur Förderung von Kraftstoff angeordnet. Der Kraftstoff wird der Zentrifugalpumpe aus einem Behälter unter Normaldruck über eine Leitung zugeführt und durch eine Oeffnung in der Wandung der Zentrifugalpumpe in einen Ringspalt im Rotor geschleudert. Die äussere Mantelfläche dieses Ringspaltes divergiert in Richtung der Strömung des Ansaugluftstromes und endet in einer Sprühkante. Der Ringspalt im Rotor wird zwischen der im Zentrum des Rotors angeordneten Zentrifugalpumpe und einer Aussenhülle des Rotors angeordnet und bildet einen Hohlraum zur Verteilung des Kraftstoffes. Bei dieser Einrichtung ist die Kraftstoff-Fördermenge von der Drehzahl des Rotors abhängig. Störungen der Rotationsbewegung aber auch Viskositätsänderungen des Kraftstoffes haben Störungen der Kraftstoffdosierung zur Folge. Da die Zentrifugalpumpe nur eine Austrittsöffnung aufweist ist es sehr schwierig, im Ringspalt einen gleichmässigen Kraftstoffilm zu erzeugen, was ebenfalls zu Störungen führt. Die Folgen sind ungenügende Gemischbildung und unkontrollierbare Verbrennungsabläufe im Rotor. Die Zentrifugalpumpe ist als Kernbestandteil des Rotors schwierig herzustellen, und die Abdichtung zwischen fester Kraftstoffzuleitung und rotierender Pumpe führt zu weiteren Schwierigkeiten. Diese sind nur mit hohem Aufwand überwindbar.

Es ist Aufgabe der Erfindung, die Nachteile des Standes der Technik zu vermeiden und eine Gemisch-Verbesserungs-Vorrichtung zu schaffen, welche eine optimale Gemischbildung mit feinen Tröpfchen und einer homogenen Tröpfchengrösse gewährleistet. Die Einrichtung soll einen einfachen Aufbau aufweisen und den Einsatz von einfachen Einspritzdüsen ermöglichen. Zusätzlich soll die Gemischbildung für die verschiedenen Betriebszustände vereinfacht, der Betrieb der Brennkraftmaschine als Magermotor ermöglicht und eine Reduktion der Schadstoffe im Abgas erreicht werden.

Diese Aufgabe ist erfindungsgemäss dadurch gelöst, dass der Rotor einen Mantelkörper mit einem, von Einbauten freien Kernhohlraum aufweist, in Strömungsrichtung des Ansaugluftstromes und direkt am erweiterten Ende des freien Kernhohlraumes ein Schleuderring mit dem Mantelkörper verbunden und die Sprühkante Teil dieses Schleuderringes ist, die am abgeschlossenen Ende des Kernhohlraumes in den Mantelkörper eingeführte Kraftstoffzuleitung eine Druckleitung ist und mit einer feststehenden Einspritzdüse verbunden ist, diese Einspritzdüse im Bereiche der Längsachse des freien Kernhohlraumes angeordnet ist und die Sprühstrahlen gegen die divergierende Mantelfläche des Kernhohlraumes gerichtet sind.

Der über die Einspritzdüse in den Kernhohlraum eingespritzte Kraftstoff verteilt sich infolge der Zentrifugalwirkung des rotierenden Mantelkörpers über die Mantelfläche des Kernhohlraumes. Infolge der in Strömungsrichtung des Ansaugluftstromes divergierenden Mantelfläche wird der Kraftstoffilm in Richtung des erweiterten Endes des Kernhohlraumes getrieben. Der Kraftstoffilm auf der Mantelfläche dehnt sich weiter aus und wird immer dünner, bis er am erweiterten Ende des Kernhohlraumes das offene Ende des Mantelkörpers und damit den Schleuderring erreicht. Hier fliesst der Kraftstoffilm an die Peripherie des Schleuderringes und wird durch die Zentrifugalkräfte vom Schleuderring abgerissen und in feinste Tröpfchen aufgelöst. Die in den Ansaugluftstrom abgeschleuderten Kraftstofftröpfchen sind kleiner als 10 Mikrometer und alle von etwa gleicher Grösse. Derart kleine Kraftstofftröpfchen vermischen sich vollständig mit der Ansaugluft und werden von dieser mitgerissen, ohne dass sie sich an der Wandung des Ansaugrohres absetzen können. Es entsteht eine bisher nicht erreichte Gemischqualität. Ist das vom Ansaugluftstrom angeströmte Ende des Mantelkörpers vollständig geschlossen, so wird der Kraftstoffilm nur infolge der divergierenden Mantelflächen zum anderen Ende gefördert. Die Förderbewegung kann zusätzlich unterstützt werden, indem am geschlossenen Ende des Mantelkörpers Lufteintrittsöffnungen angeordnet werden.

In weiterer Ausgestaltung der Vorrichtung ist der Kernhohlraum am erweiterten Ende durch eine quer zur Rotorachse stehende Platte abgeschlossen und zwischen dieser Platte und dem Mantelkörper ein ringförmiger parallel zur Mantelfläche des Kernhohlraumes verlaufender Durchlass angeordnet. Die im Ansaugrohr auftretenden Turbulenzen des Luftstromes können sich auch auf den Kernhohlraum im Mantelkörper auswirken. Die am erweiterten Ende des Kernhohlraumes angeordnete Platte verhindert derartige Störungen und erleichtert die Ausbildung des Kraftstoffilmes an der Mantelfläche des Kernhohlraumes. Der ungehinderte Fluss des Kraftstoffilmes in Richtung des erweiterten Endes des Kernhohlraumes wird durch den ringförmigen Durchlass ermöglicht.

Eine weitere Verbesserung bezüglich der Ausbildung eines gleichmässigen Kraftstoffilmes an der Mantelfläche des Kernhohlraumes wird dadurch erreicht, dass an der Innenwand des Mantelkörpers und vor dem Schleuderring ein sich um den ganzen Umfang des Kernhohlraumes erstreckender Ringkanal angeordnet ist. Dieser Ringkanal weist einen rechteckförmigen querschnitt auf und ist in die Innenwand des Mantelkörpers eingearbeitet. In einer anderen bevorzugten Ausführungsform ist der Ringkanal durch eine lokale Verengung des Innendurchmessers des Kernhohlraumes gebildet. Im Bereiche dieses Ringkanales wird ein dickerer Flüssigkeitsfilm gebildet, und die nachfolgende Verengung des Kernhohlraumes bildet einen höheren Fliesswiderstand. Bevor der Kraftstoffilm diesen Widerstand überwinden kann, verteilt er sich vollständig gleichmässig über den ganzen Umfang des Ringkanales und strömt erst dann weiter in Richtung des erweiterten Endes des Kernhohlraumes.

Zur weiteren Verdünnung des Flüssigkeitsfilms und damit der Reduktion der Tröpfchengrösse ist die Fortsetzung des Kernhohlraumes im Bereiche des Schleuderringes von innen nach aussen kegelförmig erweitert, und die entstandene Kegelmantelfläche bildet im Schnittbereich mit der Aussenfläche des Schleuderringes eine ringförmige Abspritzkante. Die Gestaltung dieser Kegelmantelfläche lässt in einfacher Weise die Anpassung der Gemisch-Verbesserungs-Vorrichtung an verschiedene Ausgestaltungen des Saugrohres und des Luftstromes zu. Eine bevorzugte Ausführungsform ist dadurch gekennzeichnet, dass an der Aussenfläche des Schleuderringes eine ringförmige Hinterstechung ausgebildet ist und diese in die ringförmige Abspritzkante ausläuft. Durch diese Hinterstechung wird verhindert, dass Kraftstoff entgegen der Strömungsrichtung des Ansaugluftstromes entlang der Aussenfläche des Schleuderringes zurückfliessen kann. Andernfalls könnten sich an der Aussenfläche des Rotors unerwünschte Niederschläge von Kraftstoff bilden, welche die optimale Gemischbildung stören.

In weiterer Ausgestaltung der Vorrichtung sind die Austrittsöffnungen der Einspritzdüse so ausgebildet, dass die austretenden Kraftstoffstrahlen vollständig an die Mantelfläche des Kernhohlraumes im Rotor treffen. Dies lässt sich mit einfachen und billigen Düsen bewerkstelligen, wobei sowohl Nieder- als auch Hochdrucksysteme zur Anwendung gelangen können. Im Gegensatz zu den Einspritzventilen, welche den Kraftstoff direkt in den Luftstrom einspritzen, müssen hier weniger hohe Anforderungen an die Gleichförmigkeit der Kraftstoffstrahlen und die Tröpfchengrösse gestellt werden. Die genaue Bemessung der Tröpfchengrösse und die intensive Vermischung mit dem Ansaugluftstrom erfolgt erst, nachdem aus den Sprühstrahlen der erfindungsgemässe Flüssigkeitsfilm gebildet und abgeschleudert wurde. Die erfindungsgemässe Vorrichtung ermöglicht die Lagerung des Rotors am geschlossenen oder am offenen Ende des Mantelkörpers oder auch eine beidseitige Lagerung. Bei der Lagerung am oberen Ende des Mantelkörpers, d.h. an dem Ende, welches vom Luftstrom angeströmt wird, sind nach der Abspritzkante am Schleuderring keine weiteren Einbauteile im Ansaugrohr mehr notwendig. Dadurch verringert sich die Gefahr der Abesetzung von Kraftstoff an Bauteilen noch zusätzlich.

Bei Betrieb der Vorrichtung in Grenzbereichen können sich die abgeschleuderten Kraftstofftröpfchen eventuell an der Wandung des Ansaugrohres ablagern. Es ist deshalb vorteilhaft, den Rotor am unteren Ende mit mindestens einem zusätzlichen Prallring auszustatten, und/oder im Ansaugrohr, in Strömungsrichtung unterhalb des Rotors mindestens einen Prallring fest anzuordnen. Diese Prallringe bewirken bereits in Einzelanordnung eine zusätzliche Zerstäubung der aufschlagenden Kraftstofftröpfchen und verhindern die Ablagerung von Kraftstoff am Ansaugrohr. Für bestimmte Ausgestaltungen der Vorrichtung und Drehzahlbereiche ergeben Mehrfachanordnungen der Prallringe optimale Lösungen.

In vorteilhafter Ausgestaltung der Erfindung ist die Drehzahl des Flügelrades direkt proportional zur angesaugten Luftmenge. Dies wird dadurch erreicht, dass Stellung und Form der einzelnen Flügel auf die Form des Ansaugrohres und den Geschwindigkeitsbereich des Ansaugluftstromes in bekannter Weise abgestimmt werden. Die lineare Abhängigkeit der Drehzahl des Flügelrades von der Luftmenge ermöglicht eine einfache Steuerung der Gemischbildung. Diese Steuerung ist dadurch ausgezeichnet, dass die Vorrichtung eine Messstelle zur Ermittlung der Drehzahl des Rotors aufweist, diese Messstelle über ein Steuergerät mit einer Kraftstoffpumpe verbunden ist und das Steuergerät mit der Kraftstoffpumpe die Regeleinrichtung für die Kraftstoffmenge bildet. In weiterer Ausgestaltung ist das Steuergerät zusätzlich mit Sensoren zur Messung der Dichte und der Temperatur der Ansaugluft ausgestattet. Die eingesetzte Steuerung entspricht den bekannten Steuerungen, welche für Kraftstoffeinspritzsysteme bereits Verwendung finden. Im Gegensatz zu den bekannten Einrichtungen, bedarf die erfindungsgemässe Vorrichtung keines zusätzlichen Luftmengenmessers, da die Luftmenge anhand der Drehzahl des vorhandenen Flügelrades ermittelt werden kann. Zusätzlich zu dem hier beschriebenen Regelkreis können alle bekannten Zusatzregelungen mit der erfindungsgemässen Vorrichtung, bzw. Steuerung, kombiniert werden. In vorteilhafter Weise ist das Steuergerät über den ganzen Drehzahlbereich der Brennkraftmaschine auf ein konstantes Verhältnis der Luftmenge zur Kraftstoffmenge eingestellt. Die gewünschte Veränderung des Kraftstoff-/Luft-Mischungsverhältnisses wird durch Zuführen von Zusatzluft erreicht. Dazu sind am Ansaugrohr in Strömungsrichtung des Ansaugluftstromes nach dem Schleuderring Einlassöffnungen für Zusatzluft angeordnet. Diese Zusatzluft wird entweder dem Frischluftfilter oder dem Abgaskanal nach der Brennkraftmaschine entnommen. Die Steuerung der Zusatzluftmenge erfolgt ebenfalls über das erwähnte bekannte Steuergerät, wobei diese Steuerung wesentlich einfacher ist als die bei anderen bekannten Systemen notwendige Veränderung der Kraftstoffpumpen-Förderleistung.

Die durch die Erfindung erreichten Vorteile sind somit im wesentlichen darin zu sehen, dass ein sehr homogenes Kraftstoff-/Luft-Gemisch mit ausserordentlich kleinen Kraftstofftröpfchen gebildet wird. Dieses optimale Gemisch ermöglicht den Betrieb von Brennkraftmaschinen mit Lambda-Werten bis gegen 1,6. Daraus resultiert der Vorteil einer hohen Ausnützung des Kraftstoffes und infolge des Luftüberschusses eines ausserordentlich geringen Schadstoffgehaltes der Abgase. Die Gemischbildung in den verschiedenen Betriebszuständen wird zudem erheblich vereinfacht, und die gesamte Gemischbildungseinrichtung weist weniger und teilweise einfachere Bauteile auf.

Im folgenden wird die Erfindung anhand von Ausführungsbeispielen unter Bezugnahme auf die beiliegenden Zeichnungen näher erläutert. Es zeigen:
Fig. 1 einen Schnitt in schematischer Darstellung durch eine Gemisch-Verbesserungs-Vorrichtung mit am oberen Ende des Mantelkörpers gelagertem Rotor,
Fig. 2 einen Schnitt in schematischer Darstellung durch eine Gemisch-Verbesserungs-Vorrichtung mit am unteren offenen Ende des Mantelkörpers gelagertem Rotor,
Fig. 3 einen Schnitt durch das Ende des Mantelkörpers und einen Schleuderring in spezieller Ausgestaltung,
Fig. 4 einen Teilausschnitt aus dem Ansaugrohr in schematischer Darstellung mit einer Gemisch-Verbesserungs-Vorrichtung, Drosselklappe und nachgeordneter Zusatzluftzuführung.

Fig. 1 zeigt einen Ausschnitt aus einem Ansaugrohr 1 im Bereiche wo das Gemisch von Ansaugluft und Kraftstoff gebildet wird. Im Ansaugrohr ist ein Rotor 4 angeordnet, welcher mit den Flügeln 2 und 3 ein Flügelrad bildet. Der Rotor 4 besteht im weiteren aus einem Mantelkörper 5, welcher einen Kernhohlraum 6 umschliesst. Der Mantelkörper 5 ist an einem Ende 10 geschlossen und am anderen Ende 11 offen. Das geschlossene Ende 10 des Mantelkörpers 5 ist gegen die durch die Pfeile 30 dargestellte Strömungsrichtung des Ansaugluftstromes gerichtet. Durch das geschlossene Ende 10 ist eine Kraftstoffzuleitung 8 und eine Düsenhalterung 26 in den Bereich des Kernhohlraumes 6 des Rotors 4 eingeführt. Im Bereiche der Durchführung ist eine Spalt- oder Labyrinth-Dichtung 27 angeordnet. Diese Anordnung verhindert, dass Ansaugluft unkontrolliert in den Kernhohlraum 6 eindringen kann. Die Düsenhalterung 26 ist über radiale Streben 17, 18 am Ansaugrohr 1 abgestützt und in ihrer Position festgelegt. Auf der Düsenhalterung 26 sind im weiteren Lager 15, 16 angeordnet, auf welchen der Mantelkörper 5, bzw. der Rotor 4, abgestützt und gelagert ist. Am Ende der Düsenhalterung 26 ist eine Einspritzdüse 9 angeordnet, welche mit der Kraftstoffzuleitung 8 in Verbindung steht. Diese Einspritzdüse 9 ist so ausgebildet, dass Kraftstoffstrahlen 24, 25 gebildet werden, welche auf die Innenwand 20 des Mantelkörpers 5 auftreffen. Diese Innenwand 20 des Mantelkörpers 5 ist identisch mit der Mantelfläche 20 des Kernhohlraumes 6. Die Mantelfläche 20 des Kernhohlraumes 6 divergiert in der Strömungsrichtung 30, 31 des Ansaugluftstromes, d.h. der Kernhohlraum 6 verfügt über ein enges Ende 12 und ein erweitertes Ende 13. Die Einspritzdüse 9 ist im Bereiche des engen Teiles 12 des Kernhohlraumes 6 angeordnet. Das erweiterte Ende 13 des Kernhohlraumes 6 bildet einen Teil des offenen Endes 11 des Mantelkörpers 5. Am offenen Ende 11 des Mantelkörpers 5 ist ein Schleuderring 14 angeordnet, welcher einstückig an den Mantelkörper 5 anschliesst. Im Bereiche des Schleuderringes 14 ist das erweiterte Ende 13 des Kernhohlraumes 6 zusätzlich kegelförmig von innen nach aussen erweitert, wodurch eine Kegelmantelfläche 21 gebildet wird. Diese Kegelmantelfläche 21 schneidet die Aussenfläche 22 des Schleuderringes und bildet eine ringförmige Abspritzkante 23. Vor dem Schleuderring ist im weiteren in die Innenwand 20 des Mantelkörpers 5 ein Ringkanal 19 eingearbeitet, welcher sich um den ganzen Umfang des Kernhohlraumes 6 erstreckt.

Am Ansaugrohr 1 ist im Bereiche der Flügel 2, 3 eine Messsonde 28 angeordnet, mittels welcher die Drehzahl des Rotors 4 festgestellt wird. Die an der Messonde 28 ermittelten Signale werden über eine Leitung 29 einem nicht dargestellten Steuergerät zugeführt. Es handelt sich dabei um ein bekanntes elektronisches Steuergerät, wie es in ähnlicher Ausführung z.B. bei den bekannten Monojetronic-Anlagen der Firma Bosch eingesetzt wird. Dieses Steuergerät regelt abhängig von der Drehzahl des Rotors 4 die Förderleistung einer ebenfalls nicht dargestellten Kraftstoffpumpe, welche Kraftstoff über die Kraftstoffzuleitung 8 unter Druck in die Einspritzdüse 9 fördert.

Beim Betrieb der dargestellten Gemischbildungs-Vorrichtung befindet sich in Strömungsrichtung des Ansaugluftstromes nach dem Rotor 4 im Ansaugrohr 1 eine bekannte Drosselklappe. Diese ist in Figur 4 dargestellt. Beim Betrieb der nachgeordneten Brennkraftmaschine entsteht im Ansaugrohr 1 ein Unterdruck, wodurch bei geöffneter Drosselklappe ein Ansaugluftstrom in Richtung der Pfeile 30, 31 entsteht. Dieser Ansaugluftstrom durchströmt das Flügelrad mit den Flügeln 2, 3 und setzt dieses in Rotation. Anstellwinkel und Form der Flügel 2, 3 werden dabei so gewählt, dass sich die Drehzahl des Rotors 4 und die Ansaugluftmenge direkt proportional, bzw. linear, verhalten. Gleichzeitig wird über die Einspritzdüse 9 Kraftstoff an die Innenwand 20 des Mantelkörpers 5 gespritzt. Der Rotor 4 dreht dabei je nach Luftmenge mit einer Drehzahl von bis zu 100′000 Umdrehungen pro Minute. Durch diese schnelle Rotation wird der Kraftstoff gleichmässig entlang des Umfanges der Innenwand 20 verteilt und bildet einen gleichmässigen Kraftstoffilm. Dieser Kraitstoffilm strömt vom engen Ende 12 des Kernhohlraumes 6 gegen das erweiterte Ende 13. Diese Strömung wird durch die divergierende Mantelfläche bzw. Innenwand 20 und die Rotation des Mantelkörpers 5 bewirkt. Im Bereiche des Ringkanales 19 sammelt sich Kraftstoff an bis dieser gefüllt ist. Nachher bildet sich der Kraftstoffilm weiterhin dünn und gleichmässig aus und erreicht den Bereich der Kegelmantelfläche 21. Durch diese kegelförmige Erweiterung im Bereiche des Schleuderringes 14 wird der Kraftstoffilm zusätzlich verdünnt, so dass er sich bei Erreichen der Abspritzkante 23 in Tröpfchen auflöst, welche kleiner als 10 Mikrometer sind. Die abgeschleuderten Kraftstofftröpfchen sind alle praktisch gleich gross, vermischen sich intensiv mit dem Ansaugluftstrom und das gebildete Kraftstoff-/Luftgemisch strömt in Richtung der Pfeile 31 gegen die Brennkraftmaschine. Bei dieser Anordnung wird die an der Einspritzdüse 9 eingespritzte Kraftstoffmenge in Abhängigkeit von der Drehzahl des Rotors 4 und der Drosselklappenstellung mittels des Steuergerätes und der Kraftstoffpumpe geregelt. Zur Verfeinerung der Regelung können neben der Sonde 28 zur Drehzahlmessung noch weitere Sonden, z.B. für die Messung der Dichte und der Temperatur der Ansaugluft mit dem Steuergerät in bekannter Weise verknüpft werden. Der Regelbereich dieser Gemischbildungs-Einrichtung erstreckt sich dabei über einen Bereich der Lambda-Werte von 0,9 bis 1,6.

Figur 2 zeigt im wesentlichen die gleiche Gemischverbesserungs-, bzw. Mischungs-Vorrichtung wie Figur 1. Im Unterschied zu Figur 1 ist hier der Rotor 4 am offenen Ende 11 des Mantelkörpers 5 gelagert. Dazu ist am erweiterten Ende 13 des Kernhohlraumes 6 eine Platte 32 angeordnet, welche mit einem Lagerzapfen 34 versehen ist. Auf dem Lagerzapfen 34 sind zwei Lager 15, 16 angeordnet, welche wiederum in der Lagerung 36 abgestützt sind. Streben 37, 38 verbinden die Lagerung 36 mit dem Ansaugrohr 1 und halten den Rotor 4 in der gewünschten Position.

Zwischen der Platte 32 und der Innenwand bzw. Mantelfläche 20 des Mantelkörpers 5 ist ein ringförmiger, parallel zur Mantelfläche 20 verlaufender Durchlass 33 angeordnet. Der Mantelkörper 5 ist dabei mittels mehrerer Streben an der Platte 32 abgestützt. Die Platte 32 hat zum Zweck, den Kernhohlraum 6 vor Störungen durch den Ansaugluftstrom, z.B. Wirbelbildungen unterhalb des Rotors zu schützen. Bei dieser Ausführung sind im Bereiche der Durchführung der Düsenhalterung 26 durch das geschlossene Ende 10 des Mantelkörpers 5 eine oder mehrere Luftkanäle 35 angeordnet, welche das Eintreten von Ansaugluft in den Kernhohlraum 6 ermöglichen. Die durch die Kanäle 35 in den Kernhohlraum 6 einströmende Luft unterstützt den Kraftstofffluss entlang der Innenwand 20 und dämpft zusätzlich die schon oben erwähnten Störungen, z.B. infolge Wirbelbildung. Die in Figur 2 dargestellte Lösung ermöglicht ein einfaches Ein- und Ausbauen der Einspritzdüse 9, ohne dass der Rotor 4 ebenfalls ausgebaut werden müsste. Im übrigen weist diese Ausführungsform die gleichen Vorteile und Eigenschaften auf, und die Gemischbildung erfolgt in gleicher Weise.

Zur weiteren Verbesserung der Gemischbildung ist im Bereiche des unteren Endes des Rotors 4 ein zusätzlicher Prallring 60 angeordnet. Dieser Prallring 60 ist über Streben 61 fest mit dem offenen Ende 11 des Mantelkörpers 5 verbunden und rotiert mit diesem. Dabei ist der Prallring 60 so angeordnet, dass die von der Abspritzkante 23 abgeschleuderten Tröpfchen an der Innenfläche des Prallringes 60 aufschlagen. Die mit sehr hoher Geschwindigkeit aufschlagenden Tröpfchen werden zusätzlich zerstäubt und vom Luftstrom mitgerissen.

Beim Anlaufen der Vorrichtung oder bei anderen nicht vollständig kontrollierten Drehzahlbereichen des Rotors 4 kann sich Gemisch an der Wandung des Ansaugrohres 1 niederschlagen und dort einen ungewünschten Film oder grössere Tropfen bilden. Um zu verhindern, dass Tröpfchen von den rotierenden Teilen direkt an die Wandung des Ansaugrohres 1 geschleudert werden, ist ein stationärer Prallring 62 eingebaut. Dieser ist über die Streben 63 mit dem Ansaugrohr 1 verbunden. Die Kraftstofftröpfchen werden vom Prallring 60, oder wenn dieser nicht eingebaut ist, von der Abspritzkante 23 an die Innenfläche des Prallringes 62 geschleudert. Bilden sich bei Grenzzuständen an dieser Innenfläche ein Kraftstoffilm oder grössere Tropfen, so fliessen diese zur Kante 64 und werden dort von Luftstrom mitgerissen und zerstäubt. Dadurch wird die Bildung von Kraftstoffablagerungen am Ansaugrohr 1 verhindert und auch in Grenzbereichen eine gute Gemischbildung gewährleistet. Die Prallringe 60, 62 können in der dargestellten Vorrichtung gemeinsam oder auch nur je einzeln angeordnet sein.

In Figur 3 ist eine spezielle Ausgestaltung des Schleuderringes 14 dargestellt, bei welcher das Zurückfliessen von Kraftstoff entlang der Aussenwand 40 des Mantelkörpers 5 verhindert wird. Dazu ist an der Aussenfläche des Schleuderringes 14 eine Hinterstechung 41 angeordnet, welche in die ringförmige Abspritzkante 23 ausläuft. Auch hier ist der Kernhohlraum 6 im Bereiche des Schleuderringes 14 von innen nach aussen kegelförmig erweitert und bildet eine Kegelmantelfläche 21. Die Anordnung der Hinterstechung 41 und die scharfe Abspritzkante 23 verhindern in jedem Fall ein Rückfliessen von Kraftstoff und fördern das Abreissen des Kraftstoffilmes an der Kante 23 durch den Luftstrom in feinster Tröpfchenform. In Figur 3 ist eine weitere Möglichkeit zur Ausgestaltung eines Ringkanales 42 dargestellt. Der Innendurchmesser des Kernhohlraumes 6 wird lokal verengt, wodurch sich eine Engstelle 43 bildet. Dadurch entsteht dahinter ein taschenförmiger Ringkanal 42, in welchem sich ein dickerer Kraftstoffilm bildet als an den übrigen Bereichen der Innenwand 20. Dieser dickere Kraftstoffilm ermöglicht einerseits einen Ausgleich des Filmes über den ganzen Umfang der Innenwand 20 und ein gleichmässigeres Abfliessen des Kraftstoffilmes in Richtung der Abspritzkante 23.

Die Darstellung gemäss Figur 4 zeigt eine vollständige Gemischbildungs-Einrichtung in vereinfachter Ausführung. Im Ansaugrohr 1 ist der Rotor 4 mit dem Mantelkörper 5 und den Flügeln 2, 3 angeordnet. Die Zuführung des Kraftstoffes in den Kernhohlraum 6 des Mantelkörpers 5 erfolgt über die Einspritzdüse 9, den Düsenhalter 26 und die Kraftstoffzuleitung 8. Der Rotor 4 ist mittels des Lagerzapfens 34 über die Lager 15, 16 in der Lagerung 36 abgestützt. In Strömungsrichtung der Ansaugluft nach dem Rotor befindet sich eine Drosselklappe 45, welche mit einer Stelleinrichtung 46 verbunden ist. In Strömungsrichtung, wiederum unterhalb der Drosselklappe, ist im Ansaugrohr 1 eine Einlassöffnung 47 in der Form eines Ringspaltes angeordnet, welche von einem ringförmigen Luftkanal 48 umgeben ist. Dieser Ringspalt 47 bildet eine Einlassöffnung für Zusatzluft welche aus dem Ringkanal 48 in das Ansaugrohr 1 eingesaugt werden kann. Der Ringkanal 48 steht mit einer Luftzuleitung 49 in Verbindung, welche Zusatzluft vom Frischluftfilter oder heisse Abgase vom Abgaskanal zum Ringkanal 48 führt. In dieser Luftzuleitung 49 befindet sich ebenfalls eine Drosselklappe 50, die mit einer Stelleinrichtung 51, 52 in Verbindung steht.

Von einem elektronischen Steuergerät 53 führen Verbindungsleitungen 54, 55 und 29 zu den entsprechenden Stelleinrichtungen, bzw. Sensoren. Die Leitung 29 verbindet das Steuergerät 53 mit dem Sensor 28 zur Messung der Drehzahl des Rotors 4. Die Verbindungsleitung 54 steuert die Kraftstoffpumpe und enthält weitere Zu- und Ableitungen für zusätzliche Steuer- und Messglieder. Die Verbindungsleitung 55 dient zur Ansteuerung der Stellglieder 51, 52, bzw. der Drosselklappe 50 in der Luftzuleitung 49.

Bei der in Figur 4 gezeigten Gemischbildungs-Einrichtung wird der Einspritzdüse 9 immer so viel Kraftstoff zugeführt, dass sich ein Gemisch mit einer Lambda-Zahl von 0,9, d.h. ein fettes Gemisch, bildet. Dieses Verhältnis wird über den ganzen Bereich der Luftmengenveränderung, bzw. Drehzahlveränderung des Rotors 4 konstant gehalten. Infolge der hohen Gemischqualität, welche nach der Abspritzkante 23 entsteht, muss das Gemisch auch in extremen Situationen nicht stärker angereichert werden. Im Normalbetrieb wird dem Gemischstrom nach dem Rotor 4 über den Ringspalt 47 Zusatzluft beigemischt, wobei übliche Motoren mit einer Lambda-Zahl von ca. 1,25 betrieben werden können. Dies im Gegensatz zu bisher bekannten Vergasern oder Einspritzanlagen, bei welchen eine Lambda-Zahl von etwa 1,05 eingestellt werden muss. Dadurch entstehen im Abgas wesentlich weniger Kohlenmonoxyd, Kohlenwasserstoffe und Stickoxyde. Die Einrichtung gemäss Figur 4 ist so ausgestattet, dass so viel Zusatzluft zugeführt werden kann, bis ein Lambda-Wert von ca. 1,6 erreicht wird, womit spezielle sogenannte Magermotoren betrieben werden können. Dank der homogenen Durchmischung von Ansaugluft und Kraftstoff sowie der kleinen Kraftstofftröpfchen erfolgt auch bei diesen hohen Beimischungen von Zusatzluft kein Niederschlag von Kraftstoff an den Ansaugrohrwänden.

## Patentansprüche

1. Gemisch-Verbesserungs-Vorrichtung für Brennkraftmaschinen mit Zentraleinspritzung, wobei im Ansaugrohr (1) ein vom Ansaugluftstrom in Rotation versetztes Flügelrad (2, 3) angeordnet ist, dieses Flügelrad (2, 3) einen Rotor (4) mit einer Einspritzvorrichtung für den Kraftstoff antreibt und mit diesem verbunden ist, der Rotor (4) einen Hohlraum (6) mit einer Mantelfläche (20) aufweist welche in Richtung der Strömung des Ansaugluftstromes divergiert, dieser Hohlraum (6) entgegen der Strömungsrichtung des Ansaugluftstromes einen Abschluss (10) aufweist, am erweiterten Ende der divergierenden Mantelfläche (20) eine Sprühkante (23) angeordnet und an demjenigen Ende des Rotors (4) mit dem Hohlraumabschluss (10) eine Kraftstoffzuleitung (8) in den Rotor (4) eingeführt ist, dadurch gekennzeichnet, dass der Rotor (4) einen Mantelkörper (5) mit einem, von Einbauten freien Kernhohlraum (6) aufweist, in Strömungsrichtung des Ansaugluftstromes und direkt am erweiterten Ende (13) des freien Kernhohlraumes (6) ein Schleuderring (14) mit dem Mantelkörper (5) verbunden und die Sprühkante (23) Teil dieses Schleuderringes (14) ist, die am abgeschlossenen Ende (10) des Kernhohlraumes (6) in den Mantelkörper (5) eingeführte Kraftstoffzuleitung (8) eine Druckleitung ist und mit einer feststehenden Einspritzdüse (9) verbunden ist, diese Einspritzdüse (9) im Bereiche der Längsachse (7) des freien Kernhohlraumes (6) angeordnet ist und die Sprühstrahlen (24, 25) gegen die divergierende Mantelfläche (20) des Kernhohlraumes (6) gerichtet sind.

2. Gemisch-Verbesserungs-Vorrichtung nach Patentanspruch 1, dadurch gekennzeichnet, dass der Kernhohlraum (6) am erweiterten Ende (13) durch eine quer zur Rotorachse (7) stehende Platte (32) abgeschlossen und zwischen dieser Platte (32) und dem Mantelkörper (5) ein ringförmiger, parallel zur Mantelfläche (20) des Kernhohlraumes (6) verlaufender Durchlass (33) angeordnet ist.

3. Gemisch-Verbesserungs-Vorrichtung nach einem der Patentansprüche 1 oder 2, dadurch gekennzeichnet, dass an der Innenwand (20) des Mantelkörpers (5) und vor dem Schleuderring (14) ein sich um den ganzen Umfang des Kernhohlraumes (6) erstreckender Ringkanal (19) angeordnet ist.

4. Gemisch-Verbesserungs-Vorrichtung nach Patentanspruch 3, dadurch gekennzeichnet, dass der Ringkanal (19) einen rechteckförmigen querschnitt aufweist und in die Innenwand (20) des Mantelkörpers (5) eingearbeitet ist.

5. Gemisch-Verbesserungs-Vorrichtung nach Patentanspruch 3, dadurch gekennzeichnet, dass der Ringkanal (19) durch eine lokale Verengung (43) des Innendurchmessers des Kernhohlraumes (6) gebildet ist.

6. Gemisch-Verbesserungs-Vorrichtung nach einem der Patentansprüche 1 bis 5, dadurch gekennzeichnet, dass die Fortsetzung des Kernhohlraumes (6) im Bereiche des Schleuderringes (14) von Innen nach Aussen kegelförmig erweitert ist und die entstandene Kegelmantelfläche (21) im Schnittbereich mit der Aussenfläche (22) des Schleuderringes (14) eine ringförmige Abspritzkante (23) bildet.

7. Gemisch-Verbesserungs-Vorrichtung nach einem der Patentansprüche 1 bis 6, dadurch gekennzeichnet, dass an der Aussenfläche (22) des Schleuderringes (14) eine ringförmige Hinterstechung (41) ausgebildet ist und diese in die ringförmige Abspritzkante (23) ausläuft.

8. Gemisch-Verbesserungs-Vorrichtung nach einem der Patentansprüche 1 bis 7, dadurch gekennzeichnet, dass die Austrittsöffnungen der Einspritzdüse (9) so ausgebildet sind, dass die austretenden Kraftstoffstrahlen (24, 25) vollständig an die Mantelfläche (20) des Kernhohlraumes (6) im Rotor (4) treffen.

9. Gemisch-Verbesserungs-Vorrichtung nach einem der Patentansprüche 1 bis 8, dadurch gekennzeichnet, dass der Rotor (4) am oberen Ende (10) des Mantelkörpers (5) gelagert ist und sich die Lager (15, 16) an der Kraftstoffzuleitung (8) und/ oder der Einspritzdüse (9, 26,) abstützen.

10. Gemisch-Verbesserungs-Vorrichtung nach einem der Patentansprüche 1 bis 8, dadurch gekennzeichnet, dass der Rotor (4) am offenen Ende (11) des Mantelkörpers (5) und nach dem Schleuderring (14) gelagert ist und die Lagerung (36) über radiale Streben (37, 38) am Ansaugrohr (1) abgestützt ist.

11. Gemisch-Verbesserungs-Vorrichtung nach einem der Patentansprüche 1 bis 8, dadurch gekennzeichnet, dass der Rotor (4) in Strömungsrichtung (30) des Ansaugluftstromes vor der Einspritzdüse (9) und nach dem Schleuderring (14) gelagert ist.

12. Gemisch-Verbesserungs-Vorrichtung nach einem der Patentansprüche 1 bis 11, dadurch gekennzeichnet, dass der Rotor (4) am unteren Ende mit mindestens einem zusätzlichen Prallring (60) ausgestattet ist.

13. Gemisch-Verbesserungs-Vorrichtung nach einem der Patentansprüche 1 bis 11, dadurch gekennzeichnet, dass im Ansaugrohr (1), in Strömungsrichtung unterhalb des Rotors (4) mindestens ein Prallring (62) fest angeordnet ist.

14. Gemisch-Verbesserungs-Vorrichtung nach einem der Patentansprüche 1 bis 13, dadurch gekennzeichnet, dass die Drehzahl des Flügelrades mit den Flügeln (2, 3) direkt proportional zur angesaugten Luftmenge ist.

15. Gemisch-Verbesserungs-Vorrichtung nach einem der Patentansprüche 1 bis 14, dadurch gekennzeichnet, dass die Vorrichtung eine Messonde (28) zur Ermittlung der Drehzahl des Rotors (4) aufweist, diese Messonde (28) über ein Steuergerät (53) mit einer Kraftstoffpumpe verbunden ist und das Steuergerät (53) mit der Kraftstoffpumpe die Regeleinrichtung für die Kraftstoffmenge bildet.

16. Gemisch-Verbesserungs-Vorrichtung nach Patentanspruch 15, dadurch gekennzeichnet, dass das Steuergerät (53) zusätzlich mit Sensoren zur Messung der Dichte und der Temperatur der Ansaugluft ausgestattet ist.

17. Gemisch-Verbesserungs-Vorrichtung nach Patentanspruch 15, dadurch gekennzeichnet, dass das Steuergerät (53) über den ganzen Drehzahlbereich der Brennkraftmaschine auf ein konstantes Verhältnis der Luftmenge zur Kraftstoffmenge eingestellt ist.

18. Gemisch-Verbesserungs-Vorrichtung nach einem der Patentansprüche 1 bis 17, dadurch gekennzeichnet, dass am Ansaugrohr (1) in Strömungsrichtung (30) des Ansaugluftstromes nach dem Schleuderring (14) Einlassöffnungen (47) für Zusatzluft angeordnet sind.

19. Gemisch-Verbesserungs-Vorrichtung nach Patentanspruch 18, dadurch gekennzeichnet, dass die Einlassöffnungen (47) für die Zusatzluft über einen Luftkanal (48, 49) mit dem Frischluftfilter verbunden sind.

20. Gemisch-Verbesserungs-Vorrichtung nach Patentanspruch 18, dadurch gekennzeichnet, dass die Einlassöffnungen (47) für die Zusatzluft über einen Luftkanal (48, 49) mit dem Abgaskanal nach der Brennkraftmaschine verbunden sind.

## Revendications

1. Dispositif d'amélioration du mélange pour moteurs à combustion interne à injection centrale, dans lequel une roue à ailettes (2, 3) amenée en rotation par le courant d'air d'aspiration est agencée dans le tuyau d'aspiration (1), cette roue à ailettes (2, 3) entraînant un rotor (4) avec un dispositif d'injection pour le carburant et étant reliée à ce rotor, le rotor (4) présentant une cavité (6) pourvue d'une surface d'enveloppe (20) qui diverge dans le sens de l'écoulement du courant d'air d'aspiration, cette cavité (6) présentant une fermeture (10) du côté inverse au sens d'écoulement du courant d'air d'aspiration, une arête de pulvérisation (23) étant agencé à l'extrémité évasée de la surface d'enveloppe divergente (20) et un conduit d'amenée de carburant (8) étant introduit dans le rotor (4) à l'extrémité du rotor (4) présentant la fermeture de cavité (10), caractérisé en ce que le rotor (4) présente un corps d'enveloppe (5) pourvu d'une cavité de noyau (6) exempte d'éléments encastrés, en ce qu'un anneau de centrifugation (14) est relié au corps d'enveloppe (5) dans le sens d'écoulement du courant d'air d'aspiration et directement à l'extrémité évasée (13) de la cavité de noyau libre (6), en ce que l'arête de pulvérisation (23) est une partie de cet anneau de centrifugation (14), en ce que le conduit d'amenée de carburant (8) introduit dans le corps d'enveloppe (5) à l'extrémité fermée (10) de la cavité de noyau (6) est un conduit sous pression et est relié à une tuyère d'injection fixe (9), en ce que cette tuyère d'injection (9) est disposée dans la zone de l'axe longitudinal (7) de la cavité de noyau libre (6) et en ce que les jets (24, 25) sont dirigés contre la surface d'enveloppe divergente (20) de la cavité de noyau (6).

2. Dispositif d'amélioration du mélange suivant la revendication 1, caractérisé en ce que la cavité de noyau (6) est, à l'extrémité évasée (13), fermée par une plaque (32) disposée transversalement à l'axe du rotor (7) et en ce qu'un passage annulaire (33), qui s'étend parallèlement à la surface d'enveloppe (20) de la cavité de noyau (6), est agencé entre cette plaque (32) et le corps d'enveloppe (5).

3. Dispositif d'amélioration du mélange suivant l'une des revendications 1 et 2, caractérisé en ce qu'un canal annulaire (19), qui s'étend sur toute la périphérie de la cavité de noyau (6), est agencé sur la paroi interne (20) du corps d'enveloppe (5) et en amont de l'anneau de centrifugation (14).

4. Dispositif d'amélioration du mélange suivant la revendication 3, caractérisé en ce que le canal annulaire (19) présente une section transversale rectangulaire et en ce qu'il est façonné dans la paroi interne (20) du corps d'enveloppe (5).

5. Dispositif d'amélioration du mélange suivant la revendication 3, caractérisé en ce que le canal annulaire (19) est formé par un rétrécissement local (43) du diamètre interne de la cavité de noyau (6).

6. Dispositif d'amélioration du mélange suivant l'une des revendications 1 à 5, caractérisé en ce que le prolongement de la cavité de noyau (6) est, dans la zone de l'anneau de centrifugation (14), évasé de l'intérieur vers l'extérieur sous une forme conique et en ce que la surface d'enveloppe conique formée (21) forme, dans la zone d'intersection avec la surface externe (22) de l'anneau de centrifugation (14), une arête de pulvérisation annulaire (23).

7. Dispositif d'amélioration du mélange suivant l'une des revendications 1 à 6, caractérisé en ce qu'un détalonnage (41) annulaire est réalisé sur la surface externe (22) de l'anneau de centrifugation (14) et en ce que celui-ci se termine en l'arête de pulvérisation annulaire (23).

8. Dispositif d'amélioration du mélange suivant l'une des revendications 1 à 7, caractérisé en ce que les orifices de sortie de la tuyère d'injection (9) sont réalisés de façon que les jets de carburant sortants (24, 25) frappent complètement la surface d'enveloppe (20) de la cavité de noyau (6) du rotor (4).

9. Dispositif d'amélioration du mélange suivant l'une des revendications 1 à 8, caractérisé en ce que le rotor (4) est supporté à l'extrémité supérieure (10) du corps d'enveloppe (5) et en ce que les paliers (15, 16) sont en appui sur le conduit d'amenée de carburant (8) et/ou la tuyère d'injection (9, 26).

10. Dispositif d'amélioration du mélange suivant l'une des revendications 1 à 8, caractérisé en ce que le rotor (4) est supporté à l'extrémité ouverte (11) du corps d'enveloppe (5) et en aval de l'anneau de centrifugation (14) et en ce que le support (36) est en appui sur le tuyau d'aspiration (1) par l'intermédiaire d'entretoises radiales (37, 38).

11. Dispositif d'amélioration du mélange suivant l'une des revendications 1 à 8, caractérisé en ce que le rotor (4) est supporté, dans le sens d'écoulement (30) du courant d'air d'aspiration, en amont de la tuyère d'injection (9) et en aval de l'anneau de centrifugation (14).

12. Dispositif d'amélioration du mélange suivant l'une des revendications 1 à 11, caractérisé en ce que le rotor (4) est équipé à l'extrémité inférieure d'au moins un anneau de chicane (60) supplémentaire.

13. Dispositif d'amélioration du mélange suivant l'une des revendications 1 à 11, caractérisé en ce que, dans le tuyau d'aspiration (1), au moins un anneau de chicane (62) est agencé de manière fixe en dessous du rotor (4), dans le sens d'écoulement.

14. Dispositif d'amélioration du mélange suivant l'une des revendications 1 à 13, caractérisé en ce que le nombre de tours de la roue pourvue des ailettes (2, 3) est directement proportionnel à la quantité d'air aspirée.

15. Dispositif d'amélioration du mélange suivant l'une des revendications 1 à 14, caractérisé en ce que le dispositif présente une sonde de mesure (28) pour déterminer le nombre de tours du rotor (4), en ce que cette sonde de mesure (28) est reliée à une pompe à carburant par l'intermédiaire d'un appareil de commande (53) et en ce que l'appareil de commande (53) forme avec la pompe à carburant le dispositif de réglage pour la quantité de carburant.

16. Dispositif d'amélioration du mélange suivant la revendication 15, caractérisé en ce que l'appareil de commande (53) est équipé en supplément de détecteurs pour la mesure de la densité et de la température de l'air d'aspiration.

17. Dispositif d'amélioration du mélange suivant la revendication 15, caractérisé en ce que l'appareil de commande (53) est, sur toute la gamme de nombres de tours du moteur à combustion, ajusté sur un rapport constant entre la quantité d'air et la quantité de carburant.

18. Dispositif d'amélioration du mélange suivant l'une des revendications 1 à 17, caractérisé en ce que des ouvertures d'entrée (47) pour de l'air supplémentaire sont agencées sur le tuyau d'aspiration (1) en aval de l'anneau de centrifugation (14), dans le sens d'écoulement (30) du courant d'air d'aspiration.

19. Dispositif d'amélioration du mélange suivant la revendication 18, caractérisé en ce que les ouvertures d'entrée (47) pour l'air supplémentaire sont reliées à un filtre à air frais par l'intermédiaire d'un canal à air (48, 49).

20. Dispositif d'amélioration du mélange suivant la revendication 18, caractérisé en ce que les ouvertures d'entrée (47) pour l'air supplémentaire sont, par l'intermédiaire d'un canal à air (48, 49), en communication avec un canal à gaz d'échappement en aval du moteur à combustion.

## Claims

1. Mixture-improvement device for internal combustion engines with central injection, an impeller (2, 3), which is made,to rotate by the intake air stream, being disposed in the intake pipe (1), this impeller (2, 3) driving a rotor (4) with an injection device for the fuel and being connected to this rotor, the rotor (4) comprising a cavity (6) with a surface area (20) which diverges in the direction of flow of the intake air stream, this cavity (6) comprising a closure (10) towards the flow direction of the intake air stream, a spray edge (23) being disposed at the widened end of the divergent surface area (20), and a fuel supply pipe (8) leading into the rotor (4) at the end of the rotor (4) with the cavity closure (10), characterised in that the rotor (4) comprises a casing member (5) with a core cavity (6) which is free from installed parts, a thrower ring (14) is connected to the casing member (5) in the flow direction of the intake air stream and directly at the widened end (13) of the free core cavity (6), and the spray edge (23) is part of this thrower ring (14), the fuel supply pipe (8) leading into the casing member (5) at the closed end (10) of the core cavity (6) is a pressure line and is connected to a stationary injection nozzle (9), this injection nozzle (9) is disposed in the region of the longitudinal axis (7) of the free core cavity (6), and the spray jets (24, 25) are directed at the divergent surface area (20) of the core cavity (6).

2. Mixture-improvement device according to claim 1, characterised in that the core cavity (6) is closed at the widened end (13) by a plate (32), which is arranged transversely to the rotor axis (7), and an annular passage (33), which extends parallel to the surface area (20) of the core cavity (6), is disposed between this plate (32) and the casing member (5).

3. Mixture-improvement device according to one of claims 1 and 2, characterised in that an annular duct (19), which extends around the entire circumference of the core cavity (6), is disposed at the inner wall (20) of the casing member (5) and before the thrower ring (14).

4. Mixture-improvement device according to claim 3, characterised in that the annular duct (19) has a rectangular cross section and is worked into the inner wall (20) of the casing member (5).

5. Mixture-improvement device according to claim 3, characterised in that the annular duct (19) is formed by a local contraction (43) of the inside diameter of the core cavity (6).

6. Mixture-improvement device according to one of claims 1 to 5, characterised in that the continuation of the core cavity (6) is conically widened from the inside outwards in the region of the thrower ring (14), and the resultant conical surface area (21) forms an annular spray edge (23) in the region of intersection with the outer surface (22) of the thrower ring (14).

7. Mixture-improvement device according to one of claims 1 to 6, characterised in that an annular recess (41) is formed at the outer surface (22) of the thrower ring (14) and ends in the annular spray edge (23).

8. Mixture-improvement device according to one of claims 1 to 7, characterised in that the outlet openings of the injection nozzle (9) are formed such that the emerging fuel jets (24, 25) completely strike the surface area (20) of the core cavity (6) in the rotor (4).

9. Mixture-improvement device according to one of claims 1 to 8, characterised in that the rotor (4) is Mounted at the top end (10) of the casing member (5), and the bearings (15, 16) are supported at the fuel supply pipe (8) and/or the injection nozzle (9, 26).

10. Mixture-improvement device according to one of claims 1 to 8, characterised in that the rotor (4) is mounted at the open end (11) of the casing member (5) and after the thrower ring (14), and the mounting (36) is supported at the intake pipe (1), via radial struts (37, 38).

11. Mixture-improvement device according to one of claims 1 to 8, characterised in that the rotor (4) is mounted before the injection nozzle (9) and after the thrower ring (14) in the flow direction (30) of the intake air stream.

12. Mixture-improvement device according to one of claims 1 to 11, characterised in that the rotor (4) is provided with at least one additional impact ring (60) at the bottom end.

13. Mixture-improvement device according to one of claims 1 to 11, characterised in that at least one impact ring (62) is disposed in a stationary manner below the rotor (4) in the flow direction in the intake pipe (1).

14. Mixture-improvement device according to one of claims 1 to 13, characterised in that the speed of the impeller with the vanes (2, 3) is directly proportional to the intake air volume.

15. Mixture-improvement device according to one of claims 1 to 14, characterised in that the device comprises a measuring probe (28) for determining the speed of the rotor (4), this measuring probe (28) is connected to a fuel pump via a control unit (53), and the control unit (53) forms with the fuel pump the regulating device for the fuel volume.

16. Mixture-improvement device according to claim 15, characterised in that the control unit (53) is additionally provided with sensors for measuring the density and the temperature of the intake air.

17. Mixture-improvement device according to claim 15, characterised in that the control unit (53) is set to a constant air volume to fuel volume ratio over the entire speed range of the internal combustion engine.

18. Mixture-improvement device according to one of claims 1 to 17, characterised in that inlet openings (47) for auxiliary air are disposed in the intake pipe (1) after the thrower ring (14) in the flow direction (10) of the intake air stream.

19. Mixture-improvement device according to claim 18, characterised in that the inlet openings (47) for the auxiliary air communicate with the fresh-air filter via an air duct (48, 49).

20. Mixture-improvement device according to claim 18, characterised in that the inlet openings (47) for the auxiliary air communicate with the exhaust-gas duct after the internal combustion engine via an air duct (48, 49).
